# EUROPÄISCHE PATENTSCHRIFT

(11) **EP 0 158 867 B1**
(45) Veröffentlichungstag und Bekanntmachung des Hinweises auf die Patenterteilung: **17.11.1988**
(21) Anmeldenummer: 85103442.1
(22) Anmeldetag: 23.03.1985
(51) Int. Cl.: F02D 41/00, F02D 41/24

(54) **Anordnung zur intermittierenden Kraftstoffeinspritzung**
Arrangement for intermittent fuel injection
Système d'injection intermittente de carburant

(30) Priorität: 28.03.1984 DE 3411402
(43) Veröffentlichungstag der Anmeldung: 23.10.1985
(73) Patentinhaber: Atlas Fahrzeugtechnik GmbH, D-58791 Werdohl (DE)
(72) Erfinder: Blauhut, Reinhold, D-5980 Werdohl (DE)
(74) Vertreter: Hassler, Werner, Dr.

(56) Entgegenhaltungen:
- DE-A- 2 040 209
- DE-C- 3 128 922
- FR-A- 2 289 744
- US-A- 3 846 760
- US-A- 3 935 846
- US-A- 4 142 483
- US-A- 4 398 520

## Beschreibung

Die Erfindung betrifft eine Anordnung der im Oberbegriff des Anspruchs 1 angegebenen Art.

Die DE-C-3 128922 beschreibt eine Anordnung der gattungsgemässen Art zur kennfeldabhängigen Steuerung des Auslöseimpulses für die Zündung eines Ottomotors. Hiernach kann auch der Einspritzbeginn eines Ottomotors gesteuert werden.

Die DE-A-2 457 461 beschreibt eine Anordnung zur Steuerung der Einspritzdauer. Dort wird zunächst die Periodendauer der Kurbelwellenumdrehung bestimmt. Eine entsprechende Adresse wird zusammen mit einer Adresse für den Ansaugdruckwert in einen Kennfeldspeicher eingegeben, der in einem groben RasterWerte für die Einspritzdauer enthält. In einer Rechenschaltung wird eine lineare Interpolationsrechnung durchgeführt, um einen der Periodendauer entsprechenden Wert zu erhalten. Eine lineare Interpolation ist mit Fehlern behaftet, da reale Kennlinien einen deutlich nichtlinearen Verlauf haben. Die Anordnung arbeitet mit Taktintervallen, die durch die Kurbelwellenumdrehung vorgegeben sind. Man benötigt bei der bekannten Anordnung zur Bereitstellung des Einspritzwertes immer zwei Taktintervalle, eines zur Bestimmung der Periodendauer und ein zweites zur Durchführung der Interpolation.

Die US-A-3 935 846 beschreibt eine Steuervorrichtung bei der durch adressierbare Datensätze der Öffnungszeitpunkt und der Schliesszeitpunkt des Einspritzventils und damit die Einspritzdauer vorgegeben sind. Hier sind allerdings alle Grössen als Winkelwert gegeben.

Aufgabe der Erfindung ist eine kennfeldabhängige Steuerung des Einspritzbeginns und der Einspritzdauer, wobei das Kennfeld nach Laststufen und anderen Betriebsparameterstufen sowie nach Drehzahlstufen unterteilt ist.

Diese Aufgabe wird durch die kennzeichnenden Merkmale des Anspruchs 1 gelöst.

Die Erfindung unterscheidet sich insofern vom Stand der Technik, als die Informationen zur Festlegung der Ventilöffnungszeit, also der Einspritzdauer, in einem Adressspeicher in Form von 8-Bit-Worten gespeichert sind. Diese 8-Bit-Worte stellen Zeitstufen dar, die in dem Einspritzzähler als Vorladewerte verarbeitet werden. Die in dem Einspritzzähler jeweils festgelegte Einspritzdauer entspricht dem jeweiligen 8-Bit-Wort. Die 8-Bit-Worte ermöglichen die Festlegung von 256 Zeitinkrementen für die Einspritzdauer. Diese 8-Bit-Worte sind einerseits über Drehzahlinkremente und andererseits über lastabhängige oder betriebsparameterabhängige Inkremente zugänglich. Durch Zählung der Winkelimpulse erhält man unmittelbar einen Drehzahlwert. Der in der betreffenden Drehzahladresse gespeicherte Korrekturwert steht nach dem Abruf des Kennfeldspeichers in direkt verwertbarer Form als Zeitwert zur Verfügung, ohne dass eine Berech- nun^{g}erforderlich ist. Es ist also nur ein Taktintervall des Ottomotors zur Bereitstellung des Einspritzwertes erforderlich. Man kann einen realen Kennlinienverlauf in den Kennfeldspeicher eingeben.

Bei Einsatz eines Adressspeichers mit 4096 Adressplätzen kann man 32 Lastinkremente und 128 Drehzahlinkremente oder auch 64 Lastinkremente und 64 Drehzahlinkremente vorsehen. Die Anzahl und Grösse der vorhandenen Speicherplätze bestimmten die Zahl der Inkremente und die Bit-Grösse der Speicherworte. Die Lastinkremente können auch von anderen Betriebsparametern abhängig oder durch Betriebsparameterwerte ersetzt sein. Solche Betriebsparameter können die Kühlwassertemperatur, die Lufttemperatur und Beschleunigungs- oder Verzögerungswerte sein. Diese Grössen können auch zur Bestimmung zusätzlicher Korrektur dienen.

Eine lastabhängige Änderung der Zeitbasis ist dadurch möglich, dass die jeweils letzte Adresse des Kennfeldspeichers, bis zur der der Adresszähler zählt, einen Vorladewert für den Zeitbasiszähler enthält und dass eine auf die letzte Adresse ansprechende Decodierungsstufe die Übertragung des Vorladewertes in den Zeitbasiszähler steuert.

Ferner sieht die Erfindung vor, dass eine Zeitimpulsstufe Zeitimpulse an den Zeitbasiszähler liefert und dass ein Sperreingang der Zeitimpulsstufe an den Überlaufausgang des Adresszählers angeschlossen ist. Dadurch ist eine einwandfreie Bereitstellung der Zeittaktimpulse und eine sichere Absperrung derselben nach Durchlauf der Adresskennlinie bzw. des Verstellbereichs sichergestellt.

Der Zeitbasiszähler ist dadurch nach Ablauf der Zeitbasis sicher abgesperrt, dass der Ausgang der Zeitimpulsstufe und der Ö-Ausgang des Zeitbasiszählers an eine Nicht und-Schaltung angeschlossen sind, deren Ausgang die Zählimpulse für den Zeitbasiszähler liefert.

Eine sichere und synchrone Übertragung der Speicherworte aus dem Kennfeldspeicher in den Zwischenspeicher und den Zeitbasiszähler ist dadurch erreicht, dass ein Datenflipflop mit seinem Dateneingang an dem Ö-Ausgang des Zeitbasiszählers und mit seinem Taktimpulseingang an die Winkelimpulsleitung angeschlossen ist und dass der Q-Ausgang dieses Datenflipflop mit dem Einschalteingang des Kennfeldspeichers und der Ö-Ausgang des Datenflipflop mit dem Übernahmeeingang des Zwischenspeichers verbunden ist.

Nach Durchlauf einer Adresskennlinie erfolgt eine Abschaltung des Kennfeldspeichers dadurch, dass der Sperreingang des Datenflipflop an den Überlaufausgang des Adresszählers angeschlossen ist.

Damit der Kennfeldspeicher mit dem richtigen Signalpegel beaufschlagt wird, ist vorgesehen, dass der Q-Ausgang des Datenflipflop und der Ausgang der Decodierstufe über eine Nicht oder-Schaltung mit dem Einschalteingang des Kennfeldspeichers verbunden sind. Dadurch wird die Abschaltung des Kennfeldspeichers erst mit Verzögerung wirksam, so dass die Speicherworte sicher in den Zwischenspeicher bzw. den Zeitbasiszähler übernommen werden können.

Damit in einem unteren Drehzahlbereich die Drehzahlinkremente kleiner gewählt werden können, ist vorgesehen, dass bestimmte Adresswerte des Adresszählers mit einem Umschalteingang zur Vervielfachung oder Teilung der Taktimpulse des Zeitbasiszählers verbunden sind. Man kann in einem unteren Drehzahlbereich von einem Fünftel des Gesamtbereichs die Hälfte der Drehzahlinkremente also in dem obigen Beispiel 64 Inkremente vorsehen. Oberhalb dieses Drehzahlbereichs werden die Taktimpulse mit einem Faktor 4 multipliziert, so dass dort die Grösse der Drehzahlinkremente vervierfacht ist. Dieses ist für die Optimierung des Motorverhaltens erwünscht.

Zum Ausgleich einer Unsymmetrie des Motors ist vorgesehen, dass ein Korrekturwertspeicher und ein Korrekturzähler zur Betätigung einer zusätzlichen Ventilsteuerstufe für eine Zylindergruppe vorgesehen ist.

Eine Anpassung der Einspritzdauer an temporäre Betriebszustände oder an Beschleunigungsphasen ist dadurch möglich, dass der Taktoszillator als spannungsgesteuerter Oszillator ausgebildet ist, dessen Frequenz in Abhängigkeit von Betriebsparametern des Ottomotors veränderbar ist.

Eine Korrektur der Einspritzdauer in Abhängigkeit von der Kühlwasser- und/oder Ansauglufttemperatur ist dadurch möglich, dass ein über einen Betriebszustandwähler anwählbarer Temperaturkennfeldspeicher, ein dem Einspritzzähler nachgeschalteter Korrekturzähler und eine Abrufschaltung zur taktrichtigen Übertragung der Korrektursignale in den Korrekturzähler vorgesehen sind, und dass die Ventilsteuerstufe dem Korrekturzähler nachgeschaltet ist.

Man kann alle Korrekturwerte in verschiedenen Adressbereichen eines einzigen Kennfeldspeichers ablegen. Es sind auch gesonderte Kennfeldspeicher für die einzelnen Kennfelder möglich. Dieses hängt von der Grösse der verwendeten Speicher ab.

Ein Überdrehen des Motors lässt sich dadurch ausschalten, dass zur Drehzahlbegrenzung ein Datenflipflop mit seinem Dateneingang an den Ö-Ausgang des Zeitbasiszählers und mit seinem Takteingang an den Überlaufausgang des Adresszählers sowie mit seinem Ausgang an den Rückstelleingang des Zwischenspeichers angeschlossen ist.

Ausführungsformen der Erfindung werden im Folgenden unter Bezugnahme auf die Blockschaltbilder der anliegenden Fig. 1 bis 3 erläutert.

Nach Fig. 1 befinden sich auf einem an der Kurbelwelle eines Ottomotors sitzenden Schwungrad 1 Markierungen 2, die normalerweise als Zähne ausgebildet sind, d.h. man nutzt die vorhandenen Zähne 2 des auf dem Schwungrad 2 sitzenden Anlasskranzes als Markierungen. Diese Zähne 2 werden in einem Sensor 3 erfasst, so dass man Zahnimpulse erhält. Die Zahnimpulse werden in einem Impulsformer 4 geformt und verdoppelt, so dass man auf der Leitung 5 Winkelimpulse erhält, deren Winkelabstand nur halb so gross wie derjenige der Zahnimpulse ist, so dass sich eine höhere Winkelauflösung ergibt.

Das Schwungrad 1 weist eine Bezugsmarkierung 6 auf, die auch auf einem Zahn angebracht sein kann. Die Bezugsmarkierung 6 wird in einem Sensor 7 erfasst, der gegebenenfalls mit dem Sensor 3 kombiniert sein kann. Ein Impulsformer 8 formt einen Bezugsimpuls, der auf der Leitung 9 zur Verfügung steht. Die Winkelimpulse und der Bezugsimpuls beaufschlagen eine Schaltstufe 10, die kennfeldabhängig auf der Leitung 11 einen Auslöseimpuls erzeugt, wie dies im einzelnen in der DE-PS 31 28922 beschrieben ist. Dieser Auslöseimpuls kann gleichzeitig zur Auslösung des Zündimpulses dienen.

Der Auslöseimpuls auf der Leitung 11 legt mit Hilfe eines Einspritzzählers 12 den Beginn der Einspritzdauer fest. Der Einspritzzähler 12 ist in dem Ausführungsbeispiel ein vorladbarer Rückwärtszähler, dessen Vorladewert in einem Zwischenspeicher 13 gespeichert ist, wie dies noch später im einzelnen erläutert wird. Der Zwischenspeicher 13 besitzt einen Übernahmeeingang 36 und einen Rückstelleingang 40. Wenn an dem Übernahmeeingang 36 ein Signal ansteht, wird das auf einer Mehrbitleitergruppe 41 anstehende Speicherwort in den Zwischenspeicher 13 übernommen. Die Leitung 11 führt zum Vorladeeingang des Einspritzzählers 12, so dass beim Auftreten eines Auslöseimpulses auf der Leitung 11 der Vorladewert aus dem Zwischenspeicher 13 übernommen wird.

Ein Taktoszillator 24 liefert Taktimpulse, die in dem Einspritzzähler 12 gezählt werden. Der Einspritzzähler 12 führt an seinem Ö-Ausgang 15 einen H-Pegel, so lange ausgehend von der Einstellung auf den Vorladewert Impulse bis zum Zählstand 0 gezählt werden. Sobald der Zählstand Ö erreicht ist, schaltet der Ö-Ausgang auf den L-Pegel um. Der H-Pegel schaltet unmittelbar eine Ventilsteuerstufe 16 für das oder die nichtdargestellten Einspritzventile. Der Ausgang 15 ist auch zu einer Und-Schaltung 17 mit negiertem Ausgang zurückgeführt, so dass der Einspritzzähler 12 für die Taktimpulse gesperrt wird, sobald auf dem Ausgang 15 ein L-Pegel auftritt.

Die Vorladewerte für den Zwischenspeicher 13 sind in einem Kennfeldspeicher 18 mit einem Einschalteingang 26 gespeichert. Der Kennfeldspeicher 18 ist nur dann an die Betriebsspannung angeschaltet und damit betriebsbereit, wenn der Einschalteingang 26 einen L-Pegel führt. Der Kennfeldspeicher 18 ist bei der beschriebenen Ausführungsform ein Adressspeicher mit 4096 8-Bit-Adressplätzen. Die Adressplätze sind auf 32 Betriebszustandsstufen, insbesondere Laststufen verteilt, denen jeweils eine Drehzahlkennlinie mit 128 Drehzahlinkrementen zugeordnet ist. Die jeweils letzte Adresse einer Drehzahlkennlinie enthält einen Vorladewert für einen Zeitbasiszähler 28, was noch in Einzelheiten erläutert wird. Die Laststufen werden in einem Betriebszustandwähler 19 ausgewertet und zur Adressanwahl an den Kennfeldspeicher 18 übertragen.

Die Drehzahlinkremente werden durch Zählen der Winkelimpulse in einem Adresszähler 20 gezählt, der die Winkelimpulse auf der Winkelimpulsleitung 21 erhält und auf der Adressleitungsgruppe 22 7-Bit-Adresssignale für die 128 Drehzahlinkremente bereitstellt. Es kann also zu jeder der 128 Drehzahladressen einer Drehzahlkennlinie in Abhängigkeit von den jeweils 32 Laststufen eine Speicheradresse des Kennfeldspeichers 18 angewählt werden. Das darin gespeicherte 8-Bit-Wort dient dem Einspritzzähler 12 als Vorladewert, der in noch zu beschreibender Weise in den Zwischenspeicher 13 übertragen wird. Der Adresszähler 210 besitzt einen Überlaufausgang 25, der also mit dem jeweils 128. Winkelimpuls auf einen H-Pegel umschaltet und über eine Negationsstufe 42 mit einem Sperreingang 24 verbunden ist, der den Adresszähler mit einem L-Signal sperrt. Ausserdem wird dieses Überlaufsignal weiteren Schaltstufen zugeleitet, unter anderem auch dem Betriebszustandwähler 19.

An die Adressleitungsgruppe 22 ist eine Decodierungsstufe 29 angeschlossen, die eine Und-Verknüpfung der sieben Ausgangsleitungen bewirkt. Die Darstellung der Decodierungsstufe 29 ist nur schematisch zu verstehen. Die Decodierungsstufe 29 gibt also jeweils mit dem 127. Winkelimpuls ein Ausgangssignal ab, das einerseits an dem Vorladeeingang 27 des Zeitbasiszähler 28 und andererseits an einer Nichtoder-Schaltung 30 anliegt. Das H-Ausgangssignal der Decodierungsstufe 29 schaltet einerseits über die Nichtoder-Schaltung 30 den Kennfeldspeicher 18 kurzfristig ein und bewirkt andererseits über den Vorladeeingang 27 des Zeitbasiszählers 28, dass derselbe über die Mehrbitleitergruppe 41 den in dem betreffenden Adressplatz des Kennfeldspeichers 18 gespeicherten Vorladewert übernimmt. Mit der Übernahme des Vorladewertes in den Zeitbasiszählers tritt am Ö-Ausgang 34 ein H-Signal auf.

Der Zeitbasiszähler 28 erhält Zählimpulse aus einer Zeitimpulsstufe 31, die die Impulse eines Taktoszillators 32 umformt, z.B. in einem festen Verhältnis teilt. Die Zählimpulse liegen an einer Nicht-und-Schaltung 33 an, deren weiterer Eingang mit dem Ö-Ausgang 34 des Zeitbasiszählers 28 verbunden ist. Es können also nur dann Zählimpulse in den Zeitbasiszähler gelangen, wenn der Ö-Ausgang einen H-Pegel führt.

Ausserdem ist ein Datenflipflop 35 vorhanden, dessen Dateneingang D an den Ö-Ausgang 34 und dessen Takteingang C I an die Winkelimpulsleitung 21 angeschlossen ist. Der Überlaufausgang 25 des Adresszählers ist mit einem Sperreingang R des Datenflipflop 35 und einem Sperreingang 37 der Zeitimpulsstufe 31 verbunden. Der O-Ausgang des Datenflipflop 35 ist an die Nichtoder-Schaltung 30 angeschlossen, der Ö-Ausgang des Datenflipflops 35 ist an den Übernahmeeingang 36 des Zwischenspeichers 13 angeschlossen. Das O-Signal, das bei Ablauf der Zeitbasis auftritt, veranlasst die Übernahme des in dem Kennfeldspeicher 18 gespeicherten Speicherwortes in den Zwischenspeicher 13. Da die Nicht oder-Schaltung 30 eine Verzögerung bewirkt, kann das Speicherwort sicher in den Zwischenspeicher übernommen werden, erforderlichenfalls kann man noch eine zusätzliche Verzögerung vorsehen.

Der Taktoszillator 14 für den Einspritzzähler legt die maximale Einspritzdauer fest. Der Taktoszillator 14 ist hier ein spannungsgesteuerter Oszillator, dessen Frequenz durch eine Steuerspannung am Eingang 54 geändert werden kann. Die Maximalfrequenz des Taktoszillators 14 ist so festgelegt, dass sie bei Teilung durch 256, das ist der maximale Vorladewert für den Einspritzzähler 12, der maximalen Einspritzdauer entspricht. Durch Zuführung einer Steuerspannung kann die Oszillatorfrequenz und damit die Einspritzdauer verändert werden. Die Steuerspannung kann z.B. eine Korrekturspannung für die Kühlwassertemperatur des Motors, für Beschleunigungsphasen und andere Betriebsparameter sein.

Die Funktion der Anordnung kann bereits weitgehend der vorgehenden Beschreibung entnommen werden. Zusammenfassend wird die Anordnung jeweils durch einen Bezugsimpuls auf der Bezugsimpulsleitung 23 ausgelöst. Dieser Bezugsimpuls tritt bei einer Bezugsphase jeder Kurbelwellenumdrehung auf. Dadurch wird der Adresszähler 20 auf 0 gestellt. Der Überlaufausgang 25 wird auf einen L-Pegel umgeschaltet, so dass die Sperre der Zeitimpulsstufe 31 und des Datenflipflop 35 aufgehoben sind. Der Ausgang des Datenflipflop 35 führt ein Q-Siganal, so dass der Kennfeldspeicher 18 eingeschaltet wird. Die Zeitbasis läuft ab. Ausserdem ist der Adresszähler 20 zur Zählung der Winkelimpulse auf der Winkelimpulsleitung 21 bereitgestellt. Es werden die einlaufenden Winkelimpulse gezählt. Auf der Adressleitungsgruppe 22 werden die jeweiligen Winkeladressen dargestellt.

Die Zeitimpulse werden in dem Zeitbasiszähler 28 gezählt, der bereits während der vorhergehenden Kurbelwellenumdrehung auf seinen Vorladewert eingestellt ist und am O-Ausgang einen H-Pegel führt. Sobald der Zählstand 0 erreicht und die Zeitbasis abgelaufen ist, schaltet der Ö-Ausgang auf einen L-Pegel um. Über die Nicht- und-Schaltung 33 wird der Zeitbasiszähler 28 gesperrt. Ausserdem wird das Datenflipflop 35 synchron durch die Winkelimpulse 21 umgeschaltet, so dass nach Ablauf der Zeitbasis ein O-Signal an dem Übernahmeeingang 36 auftritt. Damit wird das der jeweiligen Winkeladresse entsprechende Speicherwort des Kennfeldspeichers in den Zwischenspeicher 13 übernommen. Dabei stellt auch der Betriebszustandwähler 19 eine entprechende Adresse für den Kennfeldspeicher zur Verfügung, so dass das dem jeweiligen Betriebszustand zugehörige Speicherwort in den Zwischenspeicher 13 übertragen wird.

Wenn die letzte Winkeladresse, im Beispiel die Adresse «127» auftritt, führt der Ausgang der Decodierungsstufe 29 einen H-Pegel. Hierdurch wird der Kennfeldspeicher 18 nochmals kurzfristig eingeschaltet, so dass das in der betreffenden Adresse gespeicherte Adresswort als Vorladewert in den Zeitbasiszähler für die nächste Arbeitsperiode übertragen wird. Der Ö-Ausgang des Zeitbasiszählers wird auf einen H-Pegel umgeschaltet. Das Datenflipflop 35 bleibt jedoch zunächst über den Sperreingang R gesperrt, bis ein neuer Bezugsimpuls das Überlaufsignal vom Überlaufausgang 25 auf einen L-Pegel umschaltet.

Nachdem in dem Zwischenspeicher 13 das die Einspritzdauer festlegende Adresswort gespeichert ist das gleichzeitig einen Vorladewert für den Einspritzzähler 12 darstellt, wird beim Auftreten eines Auslöseimpulses auf der Leitung 11 der Vorladewert in den Einspritzzähler 12 übernommen. Der Einspritzzähler 12 zählt dann die Taktimpulse aus dem Taktoszillator 14. Der Ö-Ausgang 15 führt einer H-Pegel, so lange in dem Einspritzzähler 12 Impulse gezählt werden. Nach Zählung der voreingestellten Taktimpulszahl und Erreichen des Zählstandes 0 ändert sich der Pegel des Ausganges 15 auf den L-Pegel. Der Ausgang 15 steuert unmittelbar die Ventilsteuerstufe 16 an, die das Einspritzventil öffnet.

Die Anordnung nach der Erfindung ist sowohl für Zentraleinspritzung als auch für Einzeleinspritzung anwendbar.

Die zuvor beschriebene Ausführungsform der Erfindung arbeitet mit einem Auslöseimpuls auf der Leitung 11. Dieser Auslöseimpuls kann der Zündimpuls sein. Man kann jedoch auch unabhängig von dem Zündimpuls einen Auslöseimpuls für den Einspritzbeginn bereitstellen.

Der Kernfeldspeicher ist nach der vorliegenden Beschreibung in 32 Betriebszustands- bzw. Lastinkremente und 128 Drehzahlinkremente unterteilt. Man kann jedoch auch eine Unterteilung in 64 Betriebszustands-bzw. Lastinkremente und 64 Drehzahlinkremente oder eine andere Unterteilung vorsehen.

In nochmaliger Erweiterung der vorliegenden Anordnung kann vorgesehen werden, dass bei Erreichung der für den Motor zulässigen Höchstdrehzahl die Einspritzung völlig abgeschaltet wird, um eine Drehzahlbegrenzung zu erreichen. Dies kann z.B. dadurch geschehen, dass man das Signal vom Ö-Ausgang 34 des Zeitbasiszählers 28 mit dem Überlaufsignal für den Höchststand des Adresszählers 20 einem Datenflipflop 39 zuführt, welches bei Erreichen der Höchstdrehzahl (diese ist dann gegeben, wenn die Zeitbasis vor Erreichen des Höchststandes des Adresszählers 20 abgelaufen ist) ein Signal zur Verfügung stellt, welches den Zwischenspeicher 13 über seinen Rückstelleingang 40 auf Null setzt. Hierdurch wird der Einspritzzähler 12 mit dem Wert Null vorgeladen, so dass dieser kein Einspritzzeitsignal liefern kann.

Weiterhin ist vorgesehen, dass in einem zusätzlichen Schaltungszweig die Leerlaufdrehzahl kontrolliert wird. Wenn die Leerlaufdrehzahl unter einen Grenzwert sinkt, wird eine Steuerspannung erzeugt, die an den Eingang 54 des spannungsgesteuerten Taktoszillators 14 gelegt wird, um dessen Frequenz herabzusetzen. Als Folge wird die Dauer des Einspritzsignals verlängert, so dass mehr Kraftstoff eingespritzt wird. Hierdurch erhöht sich die Drehzahl wieder, so dass eine stabilisierende Wirkung erreicht wird.

Zur Vermehrung der Korrekturpunkte in einem unteren Drehzahlbereich ist die Adressleitung 64 an eine Leitung 43 angeschlossen, die zu einem Umschalteingang des Zeitbasiszählers 28 führt. Dadurch werden die Taktimpulse mit einen Faktor 4 multipliziert, so dass die Zeitbasis ab dem 64. Winkelimpuls verkürzt wird. Die Drehzahlauflösung wird so im oberen Drehzahlbereich verringert. Man kann auch andere Änderungen der Auflösung für bestimmte Drehzahlbereiche nach Erfordernis vorsehen.

Fig. 2 zeigt eine Abwandlung der Erfindung, die einen speziellen Betrieb verschiedener Zylindergruppen ermöglicht, um eine Unsymmetrie im Motorverhalten ausgleichen zu können. In einem Bereich des Kennfeldspeichers 18 oder in einem gesonderten Kennfeldspeicher sind Korrekturwerte gespeichert.

An den O-Ausgang des Datenflipflop 35 ist eine Verzögerungsschaltung 45 angeschlossen, die einen verzögerten Impuls erzeugt. Dieser Impuls wird über den Ausgang 46 zum Eingang 47 des Kennfeldspeichers 18 gegeben und wählt dort das Korrekturdatenfeld an. Über den Ausgang 48 wird ein Schaltimpuls zum Übernahmeeingang 49 eines Zwischenspeichers 50 gegeben, so dass der angewählte Korrekturwert in den Zwischenspeicher 50 übernommen wird. Die Korrekturwerte sind ebenfalls nach Drehzahl- und Lastadressen abgelegt. Ein Korrekturzähler 51 ist mit seinem Bereitstellungseingang an den Ausgang 15 des Einspritzzählers 12 angeschaltet. Der Korrekturzähler 51 übernimmt jeweils die Korrekturwerte aus dem Zwischenspeicher 50. Der Bereitstellungseingang ist so geschaltet, dass der Korrekturzähler 51 beim Auftreten eines Bereitstellungssignals am Ausgang 52 einen H-Pegel für die zusätzliche Ventilsteuerstufe 161 bereitstellt. Mit dem Verschwinden des Bereitstellungssignals zählt der Korrekturzähler 51 von dem voreingestellten Korrekturwert zurück, so dass eine entsprechende Impulsverlängerung für die Ventilsteuerstufe 161 erfolgt. Jede Ventilsteuerstufe 16 und 161 steuert eine Zylindergruppe des Motors.

Bei der Ausführungsform nach Fig. 3 arbeitet der Taktoszillator 14 mit fester Frequenz. Die Korrektur der Einspritzdauer in Abhängigkeit von der Kühlwasser- und oder Ansauglufttemperatur erfolgt durch ein besonderes Korrekturkennfeld, das in dem Kennfeldspeicher 18 oder einem besonderen Kennfeldspeicher abgespeichert ist. Dem Betriebszustandwähler 19 ist ein weitererBetriebszustandwähler 191 für die Temperaturkorrektur zugeschaltet. Die Betriebszustandwähler können im Multiplexbetrieb arbeiten. Die Verzögerungsschaltung 45 gibt auf dem Ausgang 46 einen Impuls für den Eingang 47 des Kennfeldspeichers 18 und für den Eingang des Betriebszustandwählers 191 ab, so dass entsprechend eine Umschaltung auf das Temperaturkorrekturfeld möglich ist. Ein Zwischenspeicher50 und ein Korrekturzähler 51 sind entsprechend wie in Fig. 2 geschaltet. Dem Korrekturzähler ist die Ventilsteuerstufe 16 nachgeschaltet.

Es wird zunächst nach Ablauf der Zeitbasis über das Datenflipflop 35 und die Leitung 36 der Wert für die Einspritzdauer ausgelesen und in den Zwischenspeicher 13 übertragen. Mit Auftreten des verzögerten Impulses der Schaltung 45 wird der Temperaturkorrektur in den Zwischenspeicher 50 übernommen. Die Winkelimpulse auf der Leitung 11 werden im Einspritzzähler 12 gezählt. Während des Zählvorgangs führt die Leitung 15 einen H-Pegel. Wenn die Leitung 15 mit Abschluss des Zählvorgangs auf einen L-Pegel umschaltet, schliesst sich die Korrekturzählung an, so dass die Einspritzdauer entsprechend der Kühlwasser- und/oder Ansauglufttemperatur korrigiert wird.

## Patentansprüche

1. Anordnung zur intermittierenden Betätigung eines Steuerorgans an einem Ottomotor, bei der der Beginn der Betätigung während jeder Kurbelwellenperiode steuerbar ist, wobei in durch Drehzahlwerte und durch andere Betriebszustände abrufbaren Adressplätzen eines Kennfeldspeichers (18) Kennwerte gespeichert sind, wobei während jeder Kurbelwellenumdrehung kurbelwellenwinkelsynchrone Winkelimpulse (Leitung 5,21) sowie ein Bezugsimpuls (Leitung 9, 23) erzeugt werden, aus denen ein Auslöseimpuls für den Beginn abgeleitet wird, wobei ein Adresszähler (20) mit seinem Rückstelleingang an die Bezugsimpulsleitung (23) und mit seinem Zähleingang an die Winkelimpulsleitung (21) angeschlossen ist, wobei der Kennfeldspeicher (18) einerseits an die Mehrbit-Adressleitungsgruppe (22) des Adresszählers (20) und andererseits an eine Mehrbitleitung eines Betriebszustandwählers (19) angeschlossen ist, wobei ein Zeitbasiszähler (28) mit dem Einschalteingang (26) des Kennfeldspeichers (18) verbunden ist und den Kennfeldspeicher (18) während einer vorgegebenen Zeitbasis bereitstellt, wobei am Rückstelleingang eines Zählers (12) zur Betätigung des Steuerorgans ein Auslöseimpuls anliegt und wobei der 0-Ausgang (15) des Zählers (12) unmittelbar eine Steuerstufe (16) für das Betätigungsorgan steuert, gekennzeichnet durch folgende Merkmale:
a) das Betätigungsorgan ist eine Ventilsteuerstufe (16) für die Einspritzung;
b) ein Überlaufausgang (25) des Adresszählers (20) ist mit dem Sperreingang (24) desselben verbunden;
c) der Kennfeldspeicher enthält Mehrbitspeicherworte zur Darstellung der Einspritzdauer;
d) dem Kennfeldspeicher (18) ist ein Zwischenspeicher (13) nachgeschaltet, in den bei Ablauf der Zeitbasis das angewählte Mehrbit-Speicherwort des Kennfeldspeichers (18) übernommen wird;
e) der Zwischenspeicher (13) liefert einen Vorladewert für einen Einspritzzähler (12) und ein Taktoszillator liefert Zählimpulse für den Einspritzzähler.

2. Anordnung nach Anspruch 1, dadurch gekennzeichnet, dass die jeweils letzte Adresse des Kennfeldspeichers (18), bis zu der der Adresszähler (20) zählt, einen Vorladewert für den Zeitbasiszähler (28) enthält und dass eine auf die letzte Adresse ansprechende Decodierungsstufe (29) die Übertragung des Vorladewertes in den Zeitbasiszähler (28) steuert.

3. Anordnung nach Anspruch 1 oder 2, dadurch gekennzeichnet, dass eine Zeitimpulsstufe (31) Zeitimpulse an den Zeitbasiszähler (28) liefert und dass ein Sperreingang (37) der Zeitimpulsstufe (31) an den Überlaufausgang (25) des Adresszählers (20) angeschlossen ist.

4. Anordnung nach Anspruch 3, dadurch gekennzeichnet, dass der Ausgang der Zeitimpulsstufe (31) und der Ö-Ausgang (34) des Zeitbasiszählers (28) an eine Nichtund-Schaltung (33) angeschlossen sind, deren Ausgang die Zählimpulse für den Zeitbasiszähler (28) liefert.

5. Anordnung nach einem der Ansprüche 1 bis 4, dadurch gekennzeichnet, dass ein Datenflipflop (35) mit seinem Dateneingang (D) an dem Ö-Ausgang (34) des Zeitbasiszählers (28) und mit seinem Taktimpulseingang (CI) an die Winkelimpulsleitung (21) angeschlossen ist und dass der Q-Ausgang dieses Datenflipflop mit dem Einschalteingang (26) des Kennfeldspeichers (18) und der O-Ausgang des Datenflipflop mit dem Übernahmeeingang (36) des Zwischenspeichers (13) verbunden ist.

6. Anordnung nach Anspruch 5, dadurch gekennzeichnet, dass ein Sperreingang (R) des Datenflipflop (35) an den Überlaufausgang (25) des Adresszählers (20) angeschlossen ist.

7. Anordnung nach Anspruch 5 oder 6, dadurch gekennzeichnet, dass der Q-Ausgang des Datenflipflop (35) und der Ausgang der Decodierstufe(29) über eine Nich toder-Schaltung (30) mit dem Einschalteingang (26) des Kennfeldspeichers (18) verbunden sind.

8. Anordnung nach einem der Ansprüche 1 bis 7, dadurch gekennzeichnet, dass bestimmte Adresswerte des Adresszählers (20) mit einem Umschalteingang (44) zur Vervielfachung oder Teilung der Taktimpulse des Zeitbasiszählers (28) verbunden sind.

9. Anordnung nach einem der Ansprüche 1 bis 8, dadurch gekennzeichnet, dass ein Korrekturwertspeicher und ein Korrekturzähler (51) zur Betätigung einer zusätzlichen Ventilsteuerstufe (161) für eine Zylindergruppe vorgesehen sind.

10. Anordnung nach einem der Ansprüche 1 bis 9, dadurch gekennzeichnet, dass der Taktoszillator (14) als spannungsgesteuerter Oszillator ausgebildet ist, dessen Frequenz in Abhängigkeit von Betriebsparametern des Ottomotors veränderbar ist.

11. Anordnung nach einem der Ansprüche 1 bis 9, dadurch gekennzeichnet, dass ein über einen Betriebszustandwähler (191) anwählbarer Temperaturkennfeldspeicher (18), ein dem Einspritzzähler (13) nachgeschalteter Korrekturzähler (51) und eine Abrufschaltung zur taktrichtigen Übertragung der Korrektursignale in den Korrekturzähler vorgesehen sind und dass die Ventilsteuerstufe (16) dem Korrekturzähler (51) nachgeschaltet ist.

12. Anordnung nach einem der Ansprüche 1 bis 11, dadurch gekennzeichnet, dass zur Drehzahlbegrenzung ein Datenflipflop (39) mit seinem Dateneingang (D) an den Ö-Ausgang (34) des Zeitbasiszählers (28) und mit seinem Takteingang (CI) an den Überlaufausgang (25) des Adresszählers sowie mit seinem Ausgang an den Rückstelleingang (40) des Zwischenspeichers (13) angeschlossen ist.

## Revendications

1. Dispositif de contrôle intermittent d'un organe de commande d'un moteur à explosion, dans lequel le début de la commande peut être commandé durant chaque période de rotation du vilebrequin, où des paramètres sont stockés à des adresses d'un mémoire (18) de paramètres, lesdites adresses pouvant être appelées à l'aide de valeurs indiquant un régime du moteur et d'autres états de marche, où sont engendrés durant chaque rotation du vilebrequin des impulsions d'angle (conduite 5, 21) qui sont synchronisées avec l'angle du vilebrequin ainsi qu'une impulsion de référence (conduite 9, 23) à partir de laquelle est dérivée une impulsion de déclenchement pour le début, où un compteur (20) d'adresses est connecté avec son entrée de remise à zéro à la conduite (23) des impulsions de références at avec son entrée de comptage à la conduite (21) des impulsions d'angles, où la mémoire (18) de paramètres est connectée d'une part à l'ensemble de conduites pour les adresses à plusieurs bits (22) du compteur (20) d'adresses et d'autre part à une conduite pour plusieurs bits d'un sélecteur (19) d'état de marche, où un compteur de la base de temps (28) est connecté à une entrée (26) de mise en action de la mémoire (18) de paramètres et apprête cette mémoire (18) de paramètres durant un temps de base prédéterminée, où une impulsion de déclenchement est appliquée à l'entrée de remise à zéro d'un compteur (12) pour le contrôle de l'organe de commande et où la sortie Ô (15) du compteur (12) commande directement un circuit de commande (16) de l'organe de contrôle, caractérisé en ce que:
a) l'organe de contrôle est un circuit de commande de soupape (16) pour l'injection;
b) une sortie de trop-plein (25) du compteur d'adresses (20) est connectée à son entrée de blocage (24);
c) la mémoire de paramètres comporte des mots de mémoire comportant plusieurs bits pour indiquer la durée de l'injection;
d) une mémoire (13) tampon est branchée en aval de la mémoire (18) de paramètres, dans laquelle est chargée, après que soit écoulé le temps de base, le mot de mémoire à plusieurs bits choisi dans la mémoire (18) de paramètres;
e) la mémoire (13) tampon fournissant une valeur de chargement pour le compteur (12) d'injection et un oscillateur fournissant des impulsions de comptage pour le compteur d'injection;

2. Dispositif suivant la revendication 1, caractérisé en ce que, chaque fois la dernière adresse de la mémoire (18) de paramètres, celle jusqu'à laquelle le compteur (20) d'adresses compte, comporte une valeur prédéterminée pour charger le compteur (28) de la base de temps et en ce qu'un circuit de décodage (29) réagissant sur cette dernière adresse contrôle le chargement de la valeur prédéterminée dans le compteur (28) de la base de temps.

3. Dispositif suivant l'une des revendications 1 ou 2, caractérisé en ce qu'un circuit d'impulsions de temps (31) débite des impulsions de temps au compteur (28) de la base de temps et en ce qu'une entrée de blocage (37) du circuit (31) d'impulsions de temps est reliée à la sortie (25) de trop-plein du compteur d'adresses (20).

4. Dispositif suivant la revendication 3, caractérisé en ce que la sortie du circuit (31) d'impulsions de temps et la sortie Ô (34) du compteur (28) de la base de temps sont connectées à un circuit (33) ET-inversé dont la sortie délivre les impulsions de comptage pour le compteur (28) de la base de temps.

5. Dispositif suivant l'une des revendications 1 à 4, caractérisé en ce que l'entrée de données (D) d'une bascule (35) de données est reliée à la sortie 0 (34) du compteur (28) de la base de temps et dont l'entrée d'horloge (CI) est reliée à la conduite (21) d'impulsions d'angles et en ce que la sortie Q de cette bascule de données est reliée l'entrée de mise en action (26) de la mémoire (18) de paramètres et la sortie Ö de la bascule de données étant reliée à l'entrée (36) de transfert de la mémoire tampon (13).

6. Dispositif suivant la revendication 5, caractérisé en ce qu'une entrée de blocage (R) de la bascule de données (35) est connectée à la sortie de trop-plein (25) du compteur (20) d'adresses.

7. Dispositif suivant l'une des revendications 5 ou 6, caractérisé en ce que la sortie Q de la bascule de données (35) et la sortie du circuit de décodage (29) sont reliées par l'intermédiaire d'un circuit OU inversé (30) à l'entrée de mise en action (26) de la mémoire (18) de paramètres.

8. Dispositif suivant l'une des revendications 1 à 7, caractérisé en ce que des valeurs d'adresses déterminées du compteur d'adresse (20) sont connectées à une entrée de conversion (44) pour la multiplication ou la division des impulsions d'horloge du compteur de la base (28) du temps.

9. Dispositif suivant l'une des revendications 1 à 8, caractérisé en ce qu'il est prévu une mémoire de valeurs de corrections et un compteur (51) de corrections pur le contrôle d'un circuit supplémentaire de contrôle de soupapes (16) pour un groupe de cylindres.

10. Dispositif suivant l'une des revendications 1 à 9, caractérisé en ce que, l'oscillateur (14) est formé par un oscillateur contrôlé par tension, dont la fréquence est variable en fonction de paramètres de marche du moteur à explosion.

11. Dispositif suivant l'une des revendications 1 à 9, caractérisé en ce que sont prévus une mémoire (18) de paramètres de température qui peuvent être choisis à l'aide d'un sélecteur (191) d'état de marche, un compteur (51) de correction monté en aval du compteur (13) d'injection et un circuit d'appel pour la transmission à l'instant précis des signaux de correction vers le compteur de correction et en ce que le circuit de contrôle de soupape (16) est monté en aval du compteur (51) de correction.

12. Dispositif suivant l'une des revendications 1 à 11, caractérisé en ce que pour limiter le régime une bascule (39) de données est connectée à l'aide de son entrée de données (D) à la sortie Ô (34) du compteur de temps de base (28), l'entrée d'horloge (CI) de la bascule étant connectée à la sortie de trop-plein (25) du compteur d'adresse ainsi que sa sortie étant connectée à l'entrée de remise à zéro (40) de la mémoire (13) tampon.

## Claims

1. An arrangement for the intermittent actuation of a control member on an Otto engine, in which the beginning of the actuation operation can be controlled during each crankshaft period, wherein characteristic values are stored in address locations of a characteristic family storage means (18) which can be called up by rotary speed values and by other operating conditions, wherein during each crankshaft revolution angle pulses (line, 5, 21) which are synchronous in respect of crankshaft angle, and a reference pulse (line 9, 23) are produced, from which a trigger pulse for the beginning is derived, wherein an address counter (20) is connected with its reset input to the reference pulse line (23) and with its counting input to the angle pulse line (21), wherein the characteristic family storage means (18) is connected on the one hand to the multi-bit address line array (22) of the address counter (20) and on the other hand to a multi-bit line of an operating condition selector (19), wherein a time base counter (28) is connected to the cut-in input (26) of the characteristic family storage means (18) and prepares the storage means (18) during a predetermined time base, wherein a trigger pulse is applied to the reset input of a counter (12) for actuation of the control member and therein the Ö-output (15) of the counter (12) directly controls a control stage (16) for the actuating member, characterised by the following features:
a) the actuating member is a valve control stage (16) for the injection system;
b) an overflow output (25) of the address counter (20) is connected to the blocking input (24) thereof;
c) the characteristic family storage means contains multi-bit storage words for representing the injection duration;
d) connected on the output side of the characteristic field storage means (18) is an intermediate storage means (13) into which the selected multi-bit storage word of the characteristic family storage means (18) is transferred upon expiry of the time base; and
e) the intermediate storage means (13) supplies a preload value for an injection counter (12) and a clock oscillator supplies counting pulses for the injection counter.

2. An arrangement according to claim 1 characterised in that the respective last address of the characteristic family storage means (18), to which the address counter (20) counts, contains a preload value for the time base counter (28) and that a decoding stage (29) responsive to the last address controls transfer of the preload value into the time base counter (28).

3. An arrangement according to claim 1 or claim 2 characterised in that a time pulse stage (31) supplies time pulses to the time base counter (28) and that a blocking input (37) of the time pulse stage (31) is connected to the overflow (25) of the address counter (20).

4. An arrangement according to claim 3 characterised in that the output of the time pulse stage (31) and the 0-output (34) of the time base counter (28) are connected to a NAND-circuit (33) whose output supplies the counting pulses for the time base counter (28).

5. An arrangement according to one of claims 1 to 4 characterised in that a data flip-flop (35) is connected with its data input (D) to the Ö-output (34) of the time base counter (28) and with its clock pulse input (CI) to the angle pulse line (21) and that the Q-output of said data flip-flop is connected to the cut-in input (26) of the characteristic family storage means (18) and the O-output of the data flip-flop is connected to the transfer input (36) of the intermediate storage means (13).

6. An arrangement according to claim 5 characterised in that a blocking input (R) of the data flip-flop (35) is connected to the overflow output (25) of the address counter (20).

7. An arrangement according to claim 5 or claim 6 characterised in that the Q-output of the data flip-flop (35) and the output of the decoding stage (29) are connected by way of a NOR-circuit (30) to the cut-in input (26) of the characteristic family storage means (18).

8. An arrangement according to one of claims 1 to 7 characterised in that given address values of the address counter (20) are connected to a change-over input (44) for multiplication or division of the clock pulses of the time base counter (28).

9. An arrangement according to one of claims 1 to 8 characterised in that there is provided a correction value storage means and a correction counter (51) for actuation of an additional valve control stage (161) for a group of cylinders.

10. An arrangement according to one of claims 1 to 9 characterised in that the clock oscillator (14) is in the form of a voltage-controlled oscillator whose frequency is variable in dependence on operating parameters of the Otto engine.

11. An arrangement according to one of claims 1 to 9 characterised in that a temperature characteristic family storage means (18) which can be selected by way of an operating condition selector (191), a correction counter (51) connected on the output side of the injection counter (13) and a call-up circuit for timed transfer of the correction signals into the correction counter are provided and that the valve control stage (16) is connected on the output side of the correction counter (51).

12. An arrangement according to one of claims 1 to 11 characterised in that for the purposes of speed limitation a data flip-flop (39) is connected with its data input (D) to the Ö-output (34) of the time base counter (28) and with its clock input (CI) to the overflow output (25) of the address counter and with its output to the reset input (40) of the intermediate storage means (13).
